# EUROPÄISCHE PATENTSCHRIFT

(11) **EP 1 618 576 B1**
(45) Veröffentlichungstag und Bekanntmachung des Hinweises auf die Patenterteilung: **02.05.2007**
(21) Anmeldenummer: 04719349.5
(22) Anmeldetag: 11.03.2004
(51) Int. Cl.: H01H 19/10

(54) **ELEKTRISCHER DREHSCHALTER**
ELECTRIC ROTARY SWITCH
COMMUTATEUR ELECTRIQUE ROTATIF

(30) Priorität: 30.04.2003 DE 10319383
(43) Veröffentlichungstag der Anmeldung: 25.01.2006
(73) Patentinhaber: Delphi Technologies Inc., Troy, MI 48007 (US)
(72) Erfinder: RUDOLPH, Gerd, 55429 Aspisheim (DE); SCHWARZ, Sebastian, 55546 Fürfeld (DE)
(74) Vertreter: Becker, Bernd
(86) Internationale Anmeldenummer: PCT/DE2004/000479
(87) Internationale Veröffentlichungsnummer: WO 2004/097876

(56) Entgegenhaltungen:
- DE-A- 2 016 992
- DE-A- 19 832 089
- DE-C- 443 206
- DE-C- 10 123 536
- US-A- 5 991 149

## Beschreibung

Die Erfindung bezieht sich auf einen elektrischen Drehschalter mit einem in einem Gehäuse gelagerten Drehschaltglied, das mindestens einen Schaltkontakt zur Beaufschlagung von einem Sockel zugeordneten Schaltkontakten aufweist, wobei das Drehschaltglied mit einem Betätigungselement gekoppelt ist und mit Mitteln zur Bestimmung von Schaltstellungen zusammenwirkt, die zum einen der in Richtung des Sockels weisenden Stirnseite des Drehschaltgliedes und zum anderen dem Sockel zugeordnet sind.

Die DE 40 08 248 C1 offenbart einen elektrischen Drehschalter mit einem Gehäuse, einem im Gehäuse drehbeweglich gehaltenen, über ein Betätigungsglied in verschiedene Schaltstellungen bringbaren, mit im Gehäuse vorhandenen Schaltkontaktteilen kooperierenden Schaltstück sowie mindestens einem dem Schaltstück zugeordneten, unter der Wirkung eines Federelementes stehenden beweglichen Rastelement und einer im Bereich der Seitenwände des Gehäuses angeordneten, mit dem beweglichen Rastelement kooperierenden Rasteinrichtung, die zumindest zwei Rastkurven aufweist, wobei der Drehschalter derart aufgebaut ist, dass durch Lageveränderung von zumindest einem seiner Bauteile andere Schaltfunktionen realisierbar sind. Die Rasteinrichtung ist derart ausgebildet, dass durch Verändern von deren Lage im Schaltergehäuse entweder die eine Rastkurve oder die andere Rastkurve dem zumindest einen beweglichen Rastelement zugeordnet ist. Das Schaltstück ist mit einem in einer ersten Position bestimmte Schaltfunktionen hervorrufenden und in einer gegenüber der ersten Position veränderten zweiten Position andere Schaltfunktionen bewirkenden, den Schaltkontaktteilen zugeordneten Schaltorgan versehen. Der Rasteinrichtung sind zwei diametral in eine Ausnehmung des Schaltstückes verschiebbar gehaltene, unter Federwirkung einer Schraubendruckfeder stehende bewegbare Rastelemente zugeordnet. Dieser Drehschalter weist einen relativ komplexen Aufbau auf und benötigt einen großen Einbauraum.

Des Weiteren ist aus der DE 36 02 246 C1 ein elektrischer Schalter, insbesondere Drehschalter, bekannt, dessen elektrische Kontaktelemente mittels eines Betätigungsgliedes beeinflussbar sind, das seinerseits einer Rasteinrichtung zugeordnet ist, die aus einer Rastkurve sowie zumindest einem unter Federwirkung stehenden, mit der Rastkurve zusammenwirkenden Rastelement besteht und von einer rastenden Ruheschaltstellung in zumindest eine Arbeitsschaltstellung bringbar ist. Die Rastkurve der Rasteinrichtung weist die Form einer logarithmischen Spirale bestimmter Art auf.

Ferner zeigt die DE 198 12 251 C2 einen elektrischen Drehschalter mit einem ortsfesten und bewegbare elektrische Kontaktelemente aufnehmenden, aus einem Basisteil und einem Deckelteil bestehenden Gehäuse, und zumindest einem im Gehäuse drehbeweglich über ein Betätigungsglied in mehrere verschiedene Schaltstellungen bringbaren, mit den im Gehäuse vorhandenen bewegbaren Kontaktelementen kooperierenden Schaltstück, wobei an zumindest dem drehbeweglich im Gehäuse gelagerten Schaltstück zumindest eine tellerartig ausgebildete Nockenscheibe vorhanden ist, deren Nocken einerseits betätigend an verschieblich im Gehäuse angeordneten Stößeln zur Anlage bringbar sind, die andererseits jeweils direkt mit zumindest einem der bewegbaren elektrischen Kontaktelemente in Anlage stehen. Die Stößel sind durch im Basisteil des Gehäuses vorhandene Führungsausnehmungen nur längsverschieblich auf die bewegbaren Kontaktelemente führbar und die von den Nocken zu betätigenden Stößel sind über dünne, flexibel ausgebildete Verbindungsstege als einstückige Bestandteile gelenkig an eine Steuerscheibe angeformt.

Die DE 20 16 992 A zeigt einen elektrischen Drehschalter einem zwischen zwei Statorteilen gelagerten Drehschaltglied, das mindestens einen als Kontaktkugel ausgestalteten Schaltkontakt zur Beaufschlagung von den Statorteilen zugeordneten Schaltkontaktbahnen aufweist, wobei das Drehschaltglied mit einem Betätigungselement gekoppelt ist und mit Mitteln zur Bestimmung von Schaltstellungen zusammenwirkt, die zum einen der in Richtung des einen Statorteils weisenden Stirnseite des Drehschaltgliedes und zum anderen dem Statorteil zugeordnet sind. Die Mittel umfassen Rastkugeln, die in axial ausgerichteten Durchgangsbohrungen des Drehschaltgliedes aufgenommen sind und Rastvertiefungen in den beiden zueinander federbelasteten Statorteilen.

Ferner ist aus der DE 443 206 C ein Drehschalter bekannt, der einen Sockel mit einem daran drehbar gelagerten Betätigungselement umfasst, in dem Sackbohrungen zur druckfederbelasteten Führung von mit Metallkugeln bestückten Hülsen vorgesehen sind, wobei die Metallkugeln in den Schaltstellungen des Drehschalters in sockelseitigen Vertiefungen mit Kontaktstücken einliegen.

Schließlich beschreibt die DE 101 23 536 C1 eine Bedieneinrichtung für einen elektrischen Schalter mit einem teilweise versenkbaren Druckknopf.

Es ist Aufgabe der Erfindung, einen Drehschalter der eingangs genannten Art zu schaffen, der bei einem einfachen Aufbau einen geringen Einbauraum benötigt.

Erfindungsgemäß wird die Aufgabe dadurch gelöst, dass die Mittel zur Bestimmung der Schaltstellungen zum einen der in Richtung des Sockels weisenden Stirnseite des Drehschaltgliedes und zum anderen dem Sockel zugeordnet sind, wobei eine in einem ersten Dom des Drehschaltgliedes druckfederbelastete Rasthülse vorgesehen ist, die mit mindestens einer sockelseitigen Einbuchtung oder Auflaufschräge zusammenwirkt und das Betätigungselement derart axial verschiebbar gelagert ist, dass es in der unteren Endlage bündig mit einer Oberkante des Gehäuses abschließt.

Aufgrund der axialen Ausrichtung der Mittel zur Bestimmung der Schaltstellungen des Drehschalters im Bereich des Drehschaltgliedes erfordert der Drehschalter einen lediglich geringen Einbauraum, der im Wesentlichen durch die Dimensionierung des Drehschaltgliedes bestimmt wird. Aufgrund der unterschiedlichen Ausgestaltung des Sockels, nämlich zum einen mit Einbuchtungen und zum anderen mit Auflaufschrägen, können mit identisch ausgeführten Drehschaltgliedern entweder gerastete Drehschalter oder getastete Drehschalter gefertigt werden. Hierbei ergibt die Anzahl der sockelseitigen Einbuchtungen die Anzahl der Schaltstellungen vor. Die Auflaufschräge des getasteten Drehschalters vermittelt dem Benutzer ein taktil wahrnehmbares Schaltgefühl. Die Art der axialen Lagerung des Betätigungselementes erfolgt zum einen aus optischen und zum anderen aus funktionalen Gründen. Befindet sich das Betätigungselement in seiner unteren Endlage, ist beispielsweise ein versehentliches Beaufschlagen desselben ausgeschlossen und weitere Betätigungselemente in seiner unmittelbaren Nähe lassen sich problemlos betätigen, da hierfür der erforderliche Freiraum durch das Versenken des Betätigungselementes im Gehäuse geschaffen ist.

Vorzugsweise ist in einem zweiten Dom des Drehschaltgliedes ein Ansatz des Schaltkontaktes druckfederbelastet gehalten. Somit weist das Drehschaltglied bei gewährleisteter Funktionalität einen relativ einfachen Aufbau auf. Die Geometrie des Schaltkontaktes entspricht der eines Abschnittes eines Kreisringes, um bei einer Drehbewegung des Betätigungselementes bzw. des Drehschaltgliedes zugeordnete Schaltkontaktbahnen, beispielsweise eines Stanzgitters oder einer Leiterplatte, zu überbrücken. Die zugeordneten Schaltfunktionen bewirken beispielsweise ein Dimmen einer Instrumentenbeleuchtung eines Kraftfahrzeuges oder einer Höhenverstellung von Kraftfahrzeugscheinwerfern.

Zur Gewährleistung der Übertragung der Drehbewegung des Betätigungselementes auf das Drehschaltglied mit einfachen Mitteln ist zweckmäßigerweise das Drehschaltglied mit einer Aussparung zur drehfesten Aufnahme des Betätigungselementes versehen.

Zur Bewerkstelligung eines Formschlusses zwischen dem Betätigungselement und dem Drehschaltglied sowie zur Übertragung der beim Verdrehen des Betätigungselementes auftretenden Kräfte ist vorteilhafterweise an das Betätigungselement eine in die Aussparung eingreifende Nase angeformt.

Nach einer vorteilhaften Weiterbildung des Erfindungsgedankens ist das Betätigungselement derart axial verschiebbar gelagert, dass es in der oberen Endlage über die Oberkante des Gehäuses hervorsteht.

In Ausgestaltung der Erfindung stützt sich das Betätigungselement druckfederbelastet auf dem Sockel ab und weist eine Herzkurve auf, in die ein drehschaltgliedfester Stift eingreift, um das Betätigungselement bei einer Druckbeaufschlagung in der unteren Endlage zu halten und bei einer nochmaligen Druckbeaufschlagung wieder freizugeben. Aufgrund dieser Ausgestaltung ist das Arretieren des Betätigungselementes in seiner unteren Endlage und dessen Freigabe zur Verschiebung in seine obere Endlage durch Druckbeaufschlagungen mit einer geringen Anzahl von Einzelteilen gewährleistet.

Zweckmäßigerweise ist der Stift S-förmig gestaltet, wobei das eine Ende in der Aussparung des Drehschaltgliedes befestigt ist und das andere Ende sich oberhalb des Drehschaltgliedes in die Herzkurve des Betätigungselementes erstreckt. Zweckmäßigerweise ist die Herzkurve in der Nase des Betätigungselementes ausgebildet. Zur zuverlässigen Lagerung bzw. Führung weist bevorzugt das Betätigungselement einen in die Aussparung des Drehschaltgliedes eingreifenden Ansatz auf, dessen Querschnitt als halbkreisförmiger Ring gestaltet ist. Vorzugsweise ist in das Zentrum des Ansatzes eine Druckfeder eingesetzt, die sich zum einen auf einem Steg des Sockels und zum anderen unter Zwischenanordnung einer Kappe an dem Betätigungselement abstützt. Die Kappe schützt das Betätigungselement vor einer Beschädigung durch die Druckfeder.

Um der Kappe eine weitere Funktion zuzuordnen, ist vorzugsweise die Kappe als Lichtleiter zur Hinterleuchtung eines Symbols des Betätigungselementes ausgeführt. Die erforderliche Lichtquelle kann beispielsweise dem Sockel zugeordnet sein.

Vorteilhafterweise taucht der Ansatz des Betätigungselementes in dessen unterer Endlage in eine Ausnehmung des Sockels ein, um eine Verdrehung des Betätigungselementes zu blockieren. Sonach ist der Verdrehschutz des Betätigungselementes mit einfachen Mitteln ohne zusätzliche Bauteile realisiert.

Um das Betätigungselement in dem Gehäuse zu haltern, weist bevorzugt das Betätigungselement zwischen dem Ansatz und einer im Querschnitt zylindrischen Grifffläche eine Ringschulter auf, die in der oberen Lage des Betätigungselementes an dem Gehäuse anliegt. Die Ringschulter begrenzt auch die Verschiebung des Betätigungselementes in Richtung des Sockels, da Sie auf dem Drehschaltglied zur Anlage kommt. Hierdurch ist ferner eine Beschädigung des in die Herzkurve des Betätigungselementes eingreifenden Stiftes ausgeschlossen.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der vorliegenden Erfindung ist nur durch die Ansprüche definiert.

Die Erfindung wird im Folgenden anhand von zwei Ausführungsbeispielen unter Bezugnahme auf die zugehörigen Zeichnungen näher erläutert. Es zeigen:
- Fig. 1: eine perspektivische Teildarstellung einer Schaltereinheit mit zwei erfindungsgemäßen Drehschaltern,
- Fig. 2: eine perspektivische Teildarstellung der Drehschalter nach Fig. 1,
- Fig. 3: eine perspektivische Darstellung einer Einzelheit III nach Fig. 1,
- Fig. 4 und Fig. 5: perspektivische Darstellungen einer vergrößerten Einzelheit IV gemäß Fig. 1,
- Fig. 6 und Fig. 7: perspektivische Darstellungen eines Betätigungselementes der Drehschalter nach Fig. 1.

Die Schaltereinheit umfasst einen Sockel 1 eines Gehäuses, dem Schaltkontaktbahnen 2 eines Stanzgitters zugeordnet sind, die in Anschlusskontakte zur Verbindung mit einem Bordnetz eines Kraftfahrzeuges münden. Der Schältereinheit sind mehrere Einzelschalter zugeordnet, von denen zwei Drehschalter 3, 4 dargestellt sind, wobei der eine Drehschalter 3 getastete Schaltstellungen und der andere Drehschalter 4 gerastete Schaltstellungen einnimmt. Jeder der Drehschalter 3, 4 umfasst ein im Wesentlichen kreisausschnittförmiges Drehschaltglied 5, an dessen peripheren Eckpunkten Dome 6, 7 ausgebildet sind und in dessen Zentrum ein Betätigungselement 8 angreift. In dem ersten Dom 6 des Drehschaltgliedes 5 ist eine druckfederbelastete Rasthülse 9 vorgesehen. In der getasteten Ausführung des Drehschalters 3 wirkt die Rasthülse 9 mit einer Auflaufschräge 10 des Sockels 1 zusammen. Für die gerasteten Schaltstellungen des anderen Drehschalters 4 sind in den Sockel 1 mehrere Einbuchtungen 11 auf einer Kreisbahn vorgesehen, in denen' die Rasthülse 9 zur Einlage kommt. In dem zweiten Dom 7 ist ein zylindrischer Ansatz 12 eines Schaltkontaktes 13 druckfederbeaufschlagt gehalten. Der Schaltkontakt 13 weist die Form eines Kreisringabschnittes auf und wirkt mit den Schaltkontaktbahnen 2 im Sockel 1 zusammen. Das Betätigungselement 8 ist über einen mit einer Nase 14 versehenen Ansatz 15 drehfest in einer Aussparung 16 des Drehschaltgliedes 5 gelagert, wobei der Ansatz 15 des Betätigungselementes 8 in seinem Querschnitt als halbkreisförmiger Ring gestaltet ist. In das Zentrum des Ansatzes 15 ist eine Druckfeder 17 eingesetzt, die sich zum einen auf einem Steg 18 des Sockels 1 und zum anderen unter Zwischenanordnung einer Kappe 19 an dem Betätigungselement 8 abstützt. Zur Übertragung von Drehbewegungen ist an dem Ansatz 15 des Betätigungselementes 8 eine Nase 20 angeformt, die in eine korrespondierende Nut 21 der Aussparung 16 des Drehschaltgliedes 5 eingreift. In einer radial ausgerichteten Fläche 22 der Nase 20 des Betätigungselementes 8 ist eine Herzkurve 23 ausgebildet, in die ein Ende eines S-förmig gestalteten Stiftes 24 eingreift, dessen anderes Ende in einer Bohrung 25 in der Nut 21 des Drehschaltgliedes 5 festgelegt ist. Die Herzkurve 23 bewirkt im Zusammenwirken mit dem Stift 24 in an sich bekannter Weise eine Arretierung des Betätigungselementes 8 in einer unteren Endlage bei einer Druckbeaufschlagung desselben und ein Lösen der Arretierung bei einer nochmaligen Druckbeaufschlagung des Betätigungselementes 8, wonach das Betätigungselement 8 aufgrund der Wirkung der Druckfeder 17 in seine obere Endlage gelangt. In der oberen Endlage steht eine im Querschnitt zylindrische Grifffläche 26 des Betätigungselementes 8 über eine Oberkante des Gehäuses hervor, so dass ein Benutzer des Drehschalters 3, 4 diesen beaufschlagen kann. Die obere Endlage des Betätigungselementes 8 wird durch eine Ringschulter 27 unterhalb der Grifffläche 26 begrenzt, die innerhalb des Gehäuses an demselben zur Anlage kommt. In der unteren Endlage des Betätigungselementes 8 liegt die Ringschulter 27 auf der zugeordneten Stirnseite des Drehschaltgliedes 5 auf und der Ansatz 15 des Betätigungselementes 8 taucht in eine Ausnehmung 28 des Sockels 1 ein, die derart bemessen ist, dass eine Verdrehung des Betätigungselementes 8 in seiner unteren Endlage blockiert ist. Zur Hinterleuchtung eines Symbols 29 des Betätigungselementes 8 ist die Kappe 19 als Lichtleiter ausgebildet. Die erforderliche Lichtstrahlung wird von auf dem Sockel 1 angeordneten Leuchtelementen 30 ausgesandt.

Bei der zuvor beschriebenen Schaltereinheit dient der Drehschalter 3 mit den getasteten Schaltstellungen zur Schaltung einer Dimmfunktion für eine Instrumentenbeleuchtung und der Drehschalter 4 mit den gerasteten Schaltstellungen zur Höhenverstellung von Scheinwerfern eines Kraftfahrzeuges.

## Patentansprüche

1. Elektrischer Drehschalter mit einem in einem Gehäuse gelagerten Drehschaltglied (5), das mindestens einen Schaltkontakt (13) zur Beaufschlagung von einem Sockel (1) zugeordneten Schaltkontaktbahnen (2) aufweist, wobei das Drehschaltglied (5) mit einem Betätigungselement (8) gekoppelt ist und mit Mitteln (9, 10, 11) zur Bestimmung von Schaltstellungen zusammenwirkt, die zum einen der in Richtung des Sockels (1) weisenden Stirnseite des Drehschaltgliedes (5) und zum anderen dem Sockel (1) zugeordnet sind, **dadurch gekennzeichnet, dass** als Mittel (9, 10, 11) eine in einem ersten Dom (6) des Drehschaltgliedes (5) druckfederbelastete Rasthülse (9) vorgesehen ist, die mit mindestens einer sockelseitigen Einbuchtung (11) oder Auflaufschräge (10) zusammenwirkt, und das Betätigungselement (8) derart axial verschiebbar gelagert ist, dass es in der unteren Endlage bündig mit einer Oberkante des Gehäuses abschließt.

2. Drehschalter nach Anspruch 1, **dadurch gekennzeichnet, dass** in einem zweiten Dom (7) des Drehschaltgliedes (5) ein Ansatz (12) des Schaltkontaktes (13) druckfederbelastet gehalten ist.

3. Drehschalter nach Anspruch 1 oder 2, **dadurch gekennzeichnet, dass** das Drehschaltglied (5) mit einer Aussparung (16) zur drehfesten Aufnahme des Betätigungselementes (8) versehen ist.

4. Drehschalter nach einem der Ansprüche 1 bis 3, **dadurch gekennzeichnet, dass** an das Betätigungselement (8) eine in die Aussparung (16) eingreifende Nase (20) angeformt ist.

5. Drehschalter nach einem der Ansprüche 1 bis 4, **dadurch gekennzeichnet, dass** das Betätigungselement (8) derart axial verschiebbar gelagert ist, dass es in der oberen Endlage über die Oberkante des Gehäuses hervorsteht.

6. Drehschalter nach einem der Ansprüche 1 bis 5, **dadurch gekennzeichnet, dass** sich das Betätigungselement (8) druckfederbelastet auf dem Sockel (1) abstützt und eine Herzkurve (23) aufweist, in die ein drehschaltgliedfester Stift (24) eingreift, um das Betätigungselement (8) bei einer Druckbeaufschlagung in der unteren Endlage zu halten und bei einer nochmaligen Druckbeaufschlagung wieder freizugeben.

7. Drehschalter nach Anspruch 6, , **dadurch gekennzeichnet, dass** der Stift (24) S-förmig gestaltet ist, wobei das eine Ende in der Aussparung (16) des Drehschaltgliedes (5) befestigt ist und das andere Ende sich oberhalb des Drehschaltgliedes (5) in die Herzkurve (20) des Betätigungselementes (8) erstreckt.

8. Drehschalter nach Anspruch 6 oder 7, , **dadurch gekennzeichnet, dass** die Herkurve (23) in der Nase (14) des Betätigungselementes (8) ausgebildet ist.

9. Drehschalter nach einem der Ansprüche 1 bis 8, , **dadurch gekennzeichnet, dass** das Betätigungselement (8) einen in die Aussparung (16) des Drehschaltgliedes (5) eingreifenden Ansatz (15) aufweist, dessen Querschnitt als halbkreisförmiger Ring gestaltet ist.

10. Drehschalter nach Anspruch 9, , **dadurch gekennzeichnet, dass** in das Zentrum des Ansatzes (15) eine Druckfeder (17) eingesetzt ist, die sich zum einen auf einem Steg (18) des Sockels (1) und zum anderen unter Zwischenanordnung einer Kappe (19) an dem Betätigungselement (8) abstützt.

11. Drehschalter nach Anspruch 10, , **dadurch gekennzeichnet, dass** die Kappe (19) als Lichtleiter zur Hinterleuchtung eines Symbols (29) des Betätigungselementes (8) ausgeführt ist.

12. Drehschalter nach Anspruch 9 oder 10, , **dadurch gekennzeichnet, dass** der Ansatz (15) des Betätigungselementes (8) in dessen unterer Endlage in eine Ausnehmung (28) des Sockels (1) eintaucht, um eine Verdrehung des Betätigungselementes (8) zu blockieren.

13. Drehschalter nach einem der Ansprüche 1 bis 12, , **dadurch gekennzeichnet, dass** das Betätigungselement (8) zwischen dem Ansatz (15) und einer im Querschnitt zylindrischen Grifffläche (26) eine Ringschulter (27) aufweist, die in der oberen Lage des Betätigungselementes (8) an dem Gehäuse anliegt.

## Claims

1. Electrical rotary switch with a rotary switch element (5), held in a housing and having at least one switching contact (13) for charging switching contact paths (2) allocated to a base (1), the rotary switch element (5) being coupled to an actuating element (8) and cooperating with means (9, 10, 11) for determining switching positions, allocated on the one hand to the end face of the rotary switch element (5) pointing in the direction of the base (1) and on the other hand to the base (1), **characterised in that** a catching sleeve (9), loaded by a compression spring in a first dome (6) of the rotary switch element (5), is provided, which cooperates with at least one base-side indentation (11) or ramp diagonal (10), and the actuating element (8) is held as axially displaceable in such a way that in the lower end position it terminates flush with an upper edge of the housing.

2. Rotary switch according to claim 1, **characterised in that** in a second dome (7) of the rotary switch element (5) an extension (12) of the switching contact (13) is held loaded by a compression spring.

3. Rotary switch according to claim 1 or 2, **characterised in that** the rotary switch element (5) is provided with a recess (16) for accommodation, fixed against rotation, of the actuating element (8).

4. Rotary switch according to one of claims 1 to 3, **characterised in that** a projection (20), engaging in the recess (16), is moulded on to the actuating element (8).

5. Rotary switch according to one of claims 1 to 4, **characterised in that** the actuating element (8) is held as axially displaceable in such a way that in the upper end position it projects above the upper edge of the housing.

6. Rotary switch according to one of claims 1 to 5, **characterised in that** the actuating element (8) is supported on the base (1) loaded by a compression spring and has a heart-shaped curve (23) in which a pin (24), fixed to the rotary switch element, engages, to hold the actuating element (8) in the lower end position when there is a pressure charge and to release it again when there is a second pressure charge.

7. Rotary switch according to claim 6, **characterised in that** the pin (24) is configured in an S-shape, one end being fixed in the recess (16) of the rotary switch element (5) and the other end extending above the rotary switch element (5) into the heart-shaped curve (20) of the actuating element (8).

8. Rotary switch according to claim 6 or 7, **characterised in that** the heart-shaped curve (23) is constructed in the projection (14) of the actuating element (8).

9. Rotary switch according to one of claims 1 to 8, **characterised in that** the actuating element (8) has an extension (15) engaging in the recess (16) of the rotary switch element (5), the cross-section of which is configured as a semi-circular ring.

10. Rotary switch according to claim 9, **characterised in that** inserted into the centre of the extension (15) is a compression spring (17) which is supported on the one hand on a web (18) of the base (1) and on the other hand on the actuating element (8), with intermediate arrangement of a cap (19).

11. Rotary switch according to claim 10, **characterised in that** the cap (19) is embodied as an optical waveguide for back-lighting a symbol (29) of the actuating element (8).

12. Rotary switch according to claim 9 or 10, **characterised in that** in its lower end position the extension (15) of the actuating element (8) dips into a recess (28) of the base (1), in order to block rotation of the actuating element (8).

13. Rotary switch according to one of claims 1 to 12, **characterised in that** the actuating element (8) has an annular shoulder (27), which rests against the housing in the upper position of the actuating element (8), between the extension (15) and a gripping face (26) which is cylindrical in cross-section.

## Revendications

1. Commutateur électrique tournant avec un organe de commutation tournant (5) monté dans un boîtier, qui comporte au moins un contact de commutation (13) pour agir sur des pistes de contact de commutation (2) associées à un socle (1), l'organe de commutation tournant (5) étant couplé à un élément d'actionnement (8) et coopérant avec des moyens (9, 10, 11) pour déterminer des positions de commutation qui sont associées d'une part à la face frontale dirigée vers le socle (1) de l'organe de commutation tournant (5) et, d'autre part, au socle (1), **caractérisé en ce qu'**il est prévu comme moyens (9, 10, 11) une douille d'encliquetage (9) sollicitée par un ressort de pression dans un premier dôme (6) de l'organe de commutation tournant (5), laquelle douille coopère avec au moins une échancrure (11) côté socle ou un chanfrein de butée (10), et l'élément d'actionnement (8) est monté axialement coulissant de manière que dans la position de fin de course inférieure il se termine à fleur du bord supérieur du boîtier.

2. Commutateur tournant selon la revendication 1, **caractérisé en ce qu'**un appendice (12) du contact de commutation (13) est maintenu, sous l'action d'un ressort de pression, dans un deuxième dôme (7) de l'organe de commutation tournant (5).

3. Commutateur tournant selon la revendication 1 ou 2, **caractérisé en ce que** l'organe de commutation tournant (5) est pourvu d'un évidement (16) pour la réception solidaire en rotation de l'élément d'actionnement (8).

4. Commutateur tournant selon l'une des revendications 1 à 3, **caractérisé en ce que** sur l'élément d'actionnement (8) est formé un ergot (20) s'engageant dans l'évidement (16).

5. Commutateur tournant selon l'une des revendications 1 à 4, **caractérisé en ce que** l'élément d'actionnement (8) est monté axialement coulissant de manière que dans la position de fin de course supérieure il dépasse du bord supérieur du boîtier.

6. Commutateur tournant selon l'une des revendications 1 à 5, **caractérisé en ce que** l'élément d'actionnement (8) prend appui, sollicité par un ressort de pression, sur le socle (1) et présente une cardioïde (23) dans laquelle s'engage une tige (24) solidaire de l'organe de commutation tournant, afin de maintenir l'élément d'actionnement (8) dans la position de fin de course inférieure, sous l'action d'une pression, et de le dégager à nouveau lors d'une nouvelle action d'une pression.

7. Commutateur tournant selon la revendication 6, **caractérisé en ce que** la tige (24) a la forme d'un S, une extrémité étant fixée dans l'évidement (16) de l'organe de commutation tournant (5) et l'autre extrémité s'étendant au-dessus de l'organe de commutation tournant (5) dans la cardioïde (20) de l'élément d'actionnement (8).

8. Commutateur tournant selon la revendication 6 ou 7, **caractérisé en ce que** la cardioïde (23) est réalisée dans l'ergot (14) de l'élément d'actionnement (8).

9. Commutateur tournant selon l'une des revendications 1 à 8, **caractérisé en ce que** l'élément d'actionnement (8) comporte un appendice (15) s'engageant dans l'évidement (16) de l'organe de commutation tournant (5), dont la section a la forme d'un anneau en demi-cercle.

10. Commutateur tournant selon la revendication 9, **caractérisé en ce qu'**au centre de l'appendice (15) est inséré un ressort de pression (17) qui prend appui d'une part sur une barrette (18) du socle (1) et d'autre part contre l'élément d'actionnement (8), avec interposition d'un capuchon (19).

11. Commutateur tournant selon la revendication 10, **caractérisé en ce que** le capuchon (19) est réalisé sous la forme d'un guide optique pour éclairer de l'arrière un symbole (29) de l'élément d'actionnement (8).

12. Commutateur tournant selon la revendication 9 ou 10, **caractérisé en ce que** l'appendice (15) de l'élément d'actionnement (8) s'engage, dans sa position de fin de course inférieure, dans un évidement (28) du socle (1), afin de bloquer une rotation de l'élément d'actionnement (8).

13. Commutateur tournant selon l'une des revendications 1 à 12, **caractérisé en ce que** l'élément d'actionnement (8) comporte, entre l'appendice (15) et une surface de prise (26) de section cylindrique, un épaulement annulaire (27) qui s'applique contre le boîtier dans la position supérieure de l'élément d'actionnement (8).
